# FASCICULE DE BREVET EUROPEEN

(11) **EP 0 296 980 B1**
(45) Date de publication et mention de la délivrance du brevet: **03.02.1993**
(21) Numéro de dépôt: 88401599.1
(22) Date de dépôt: 24.06.1988
(51) Int. Cl.: E05B 47/00

(54) **Serrure à verrouillage électrique, notamment pour une porte de véhicule automobile**
Schloss mit elektrischer Verriegelung, insbesondere für eine Kraftfahrzeugtür
Lock with electric locking, in particular for a motor vehicle door

(30) Priorité: 26.06.1987 FR 8709099
(43) Date de publication de la demande: 28.12.1988
(73) Titulaire: REGIE NATIONALE DES USINES RENAULT, 92109 Boulogne-Billancourt (FR)
(72) Inventeur: Bascou, Jacques, Bazemont F-78580 Maule (FR); Chartier, Guy, F-91940 Gometz le Chatel (FR)
(74) Mandataire: Ernst-Schonberg, Michel

(56) Documents cités:
- EP-A- 0 213 993
- DE-A- 3 521 570
- FR-A- 2 452 563

## Description

La présente invention se rapporte à une serrure à verrouillage électrique, notamment pour une porte de véhicule automobile, selon le préambule de le revendication 1.

La publication FR 2 452 563, relative à un agencement de fermeture à commande centrale pour portes de véhicule automobile décrit un système comprenant une serrure mécanique à chaque porte du véhicule, des mécanismes de manoeuvre électromécaniques réversibles sur les serrures de porte à commande centrale, et un dispositif de commutation électromécanique. Ce dispositif de commutation possède un circuit de protection antivol complémentaire, actionnable exclusivement, par clé. Toutefois, il ne met pas le véhicule à l'abri d'une décondamnation frauduleuse.

Le dispositif de verrouillage selon l'invention a pour but d'assurer le verrouillage de la serrure en interdisant toute décondamnation frauduleuse de la serrure à l'aide d'une seule impulsion de la télécommande.

Cette serrure à verrouillage électrique comporte un actionneur électrique déplaçant selon un mouvement rectiligne alternatif un embout, un levier de condamnation et un verrou qui pivote autour d'un axe par l'intermédiaire de moyens de pivotement coopérant avec un organe d'entraînement ménagé sur l'embout. Cette serrure est caractérisée en ce que l'actionneur est alimenté deux fois successivement à partir d'une impulsion de télécommande, de façon à déplacer une première fois vers le bas l'embout, qui place en réponse le levier dans une position assurant la condamnation, et à déplacer une seconde fois vers le bas l'embout, qui place en réponse le verrou dans une position de supercondamnation où il assure le verrouillage du levier de condamnation.

Selon une caractéristique, le verrou comporte deux rampes de verrouillage coopérant avec l'organe d'entraînement de l'embout, de manière à assurer le pivotement dudit verrou et une rampe de déverrouillage coopérant avec ledit organe d'entraînement, de manière à assurer le pivotement dudit verrou dans le sens du déverrouillage.

Selon une caractéristique, le verrou comporte une came provoquant un pivotement dudit verrou après un pivotement induit par une rampe de verrouillage.

Selon une caractéristique, l'embout est relié au levier de condamnation par des moyens de liaison élastique de manière à permettre un débattement relatif de l'embout par rapport au levier en assurant un rappel de l'embout.

Selon une caractéristique, les moyens de liaison élastique sont constitués par un ressort formant deux brins élastiques encadrant un tenon de l'embout.

L'invention va maintenant être décrite avec plus de détails en se référant à un mode de réalisation donné à titre d'exemple et représenté par les dessins annexés sur lesquels :
- la figure 1 représente la serrure en position décondamnée,
- la figure 2 représente la serrure en position de simple condamnation,
- la figure 3 représente une position de la serrure pendant le cycle de supercondamnation,
- la figure 4 représente une autre position de la serrure pendant le cycle de supercondamnation,
- la figure 5 représente une autre position de la serrure à la fin du cycle de supercondamnation,
- la figure 6 représente la serrure en position de décondamnation,
- la figure 7 représente la serrure au moment de la décondamnation par la clef,
- la figure 8 représente la serrure en fin de décondamnation par la clef.

En se référant aux dessins, la serrure se compose de la serrure proprement dite 10 qui est pourvue d'un levier de condamnation-décondamnation 1.

Le boîtier de serrure est solidaire d'un actionneur électromagnétique 2 qui se compose d'un boîtier dans lequel se déplace linéairement une tige pourvue à son extrémité d'un embout 21. Un soufflet élastique 29 enveloppe la tige.

L'embout 21 est relié au levier 1 par l'intermédiaire d'un ressort 12 présentant un enroulement se prolongeant par deux brins 121 et 122 en forme de fourche. Ces deux brins sont maintenus en tension par des appuis 11 et 13 du levier 1 et sont situés de part et d'autre d'un tenon 22 solidaire de l'embout.

La serrure comporte un verrou basculant 4 susceptible de basculer autour d'un axe horizontal 42 par le rapport à la platine de la serrure. Ce verrou 4 présente un bec d'accrochage 43 susceptible d'immobiliser le levier de condamnation 1. Le verrou présente un appendice latéral de libération 46 servant au déverrouillage et des rampes ou dents de verrouillage 47 et 48 servant à l'entraînement en rotation. Il présente une came 45 située au-dessus des rampes 47 et 48 et une rampe 49 servant au déverrouillage.

Le verrou basculant 4 est positionné angulairement par un organe d'arrêt 5 du type ressort fixé d'un côté à la platine de serrure et dont l'extrémité pliée s'engage dans des crans 44 du levier 4. Ce ressort assure l'arrêt du verrou en différentes positions.

L'embout 21 de l'actionneur est pourvu d'une came 23 qui coopère avec la came 45 ménagée sur le verrou 4.

La serrure comporte un levier de décondamnation 30 monté pivotant autour d'un axe 35. Ce levier 30 présente une portée 31 susceptible d'entrer en contact avec l'appendice de libération 46 du levier de verrouillage 11 et une portée 33 susceptible d'entrer en contact avec l'embout. L'ensemble du mécanisme se loge dans un capotage qui n'est pas représenté.

Le fonctionnement de la serrure va maintenant être expliqué.

Sur la figure 1, la serrure est en position décondamnée. Le levier 1 est en position décondamnée. L'embout 21 est en position haute. Le verrou 4 est en position écartée de l'embout 21. Il est arrêté par le ressort 5 qui accroche la première position d'arrêt.

Lorsque l'on veut assurer la condamnation de la porte, on actionne la commande électrique (télécommande). L'embout 21 est déplacé vers le bas. Le tenon 22 de l'embout pousse vers le bas, par sa partie inférieure 221, le brin 121 du ressort 12. Le ressort 12 pivote autour de l'axe 17 et entraîne dans son déplacement le levier de condamnation 1 autour de l'axe 17. Le levier 1 arrive dans la position de condamnation de la figure 2.

L'actionneur déplace l'embout 21 sur une surcourse qui augmente la contrainte du ressort 12 par action sur le brin 121. Par ailleurs, la came 23 agit sur la première rampe 47 du verrou agissant dans le sens du verrouillage (sens de la flèche F1). Il se produit un premier pivotement. Le verrou 4 est arrêté en rotation par l'extrémité du ressort 5 qui accroche le deuxième cran d'arrêt 44.

L'actionneur n'étant plus sollicité électriquement, le brin 121 du ressort 12 fait remonter l'embout 2 pour l'amener dans la position de simple condamnation de la figure 3. Cette remontée provoque un deuxième pivotement du verrou 4 sous l'effet de la came 23 qui agit sur la came 45. Les deux brins 121 et 122 reviennent au contact de leurs appuis respectifs 11 et 13 et positionnent de ce fait, de façon précise, le tenon 22 par rapport au levier 1. Le verrou 4 est arrêté par le ressort 5 qui accroche le troisième cran d'arrêt 44. Cette position de simple condamnation est obtenue par la clef ou par la première alimentation du moteur donnée avec une seule impulsion de la télécomamnde à infrarouge.

De manière à assurer une supercondamnation, l'actionneur est alimenté deux foix successivement à partir d'une impulsion de la télécommande. Il déplace l'embout vers le bas une seconde fois. La came 23 agit cette fois sur la seconde rampe 48 du levier de verrouillage.

Le tenon 22 de l'embout entraîne vers le bas le brin 121 du ressort 12, ce qui provoque une déformation de celui-ci (figure 4).

Le levier de verrouillage 4 vient occuper finalement la position de verrouillage (figure 4) où le bec 43 coiffe l'extrémité du levier 11. Dans cette position, l'extrémité d'accrochage du ressort 5 accroche le quatrième cran d'accrochage du levier 4. Le levier 4 interdit toute décondamnation lorsque l'actionneur n'est plus sollicité électriquement. La décondamnation s'effectue à l'aide de la télécommande ou de la clef.

L'actionneur entraîne, vers le haut, l'embout 21. La came 23 de l'embout entre en contact avec la rampe de basculement 49 du levier 4 agissant dans le sens de déverrouillage (sens de la flèche F2 opposé à F1). Le levier basculant 4 pivote d'une valeur angulaire équivalente à l'écart entre deux crans 44.

Le bec 43 se dégage du levier 1 qui est entraîné dans le sens de décondamnation par la partie inférieure 25 de l'ajour 26 sur le plot 13 solidaire de ce levier 1. Ce levier est également sollicité dans le même sens par l'action du tenon 22 sur le brin 122 du ressort 12. La course morte entre la partie inférieure 25 et le plot 27 est nécessaire pour dégager le bec d'accrochage avant d'entraîner le levier 1 en décondamnation.

La came 23 de l'embout en agissant sur la rampe 49 du verrou 4 le ramène dans la position de déverrouillage représentée à la figure 6.

L'actionneur n'est plus sollicité électriquement. Le brin 122 du ressort de rappel agissant sur le tenon 22 fait redescendre l'embout 2 qui revient dans la position de la figure 1.

En cas de panne électrique, dans l'état de supercondamnation (figures 3, 4, 5) la décondamnation se fait par la clef agissant sur le levier 30. Ce levier dans un premier temps repousse le verrou 4 par l'action de la portée 31 sur l'appendice 46 du verrou. Le levier 1 est alors libéré du verrou 4.

Après déverrouillage du levier 1, l'embout 21 est entraîne vers le haut par action de la face d'appui 33 du levier 30 sur le plot 34 toujours sous l'action de la clef. Le levier 30 est alors amené dans la position de la figure 8. Le levier 1 qui est mécaniquement entraîné par la clef amène en fin de course l'embout 2 par action du brin 121 du ressort sur le tenon 22.

Après action complète de la clef, l'ensemble se trouve dans l'état représenté par la figure 1.

Il est bien entendu que l'on peut sans sortir du cadre de l'invention, imaginer des variantes et des perfectionnements de détails et de même envisager l'emploi de moyens équivalents.

## Revendications

1. Serrure à verrouillage électrique comportant un actionneur électrique (2) déplaçant selon un mouvement rectiligne alternatif un embout (21), un levier de condamnation (1) et un verrou (4) qui pivote autour d'un axe (42) par l'intermédiaire de moyens de pivotement (47, 48) coopérant avec un organe d'entraînement (23) ménagé sur l'embout (21), caractérisé en ce que l'actionneur (2) est alimenté deux fois successivement à partir d'une impulsion de télécommande, de façon à déplacer une première fois vers le bas l'embout (21), qui place en réponse le levier (1) dans une position assurant la condamnation, et à déplacer une seconde fois vers le bas l'embout (21), qui place en réponse le verrou (4) dans une position de supercondamnation où il assure le verrouillage du levier de condamnation (1).

2. Serrure selon la revendication 1, caractérisée par le fait que le verrou comporte deux rampes de verrouillage (47, 48) coopérant avec l'organe d'entraînement (23) de l'embout de manière à assurer le pivotement dudit verrou et une rampe de déverrouillage (49) coopérant avec ledit organe d'entraînement (23) de manière à assurer le pivotement dudit verrou dans le sens du déverrouillage.

3. Serrure selon l'une quelconque des revendications précédentes, caractérisée par le fait que le verrou (4) comporte une came (45) provoquant un pivotement dudit verrou après un pivotement induit par une rampe de verrouillage (47).

4. Serrure selon l'une quelconque des revendications précédentes, caractérisée par le fait que l'embout (21) est relié au levier de condamnation (11) par des moyens de liaison élastique (12) de manière à permettre un débattement relatif de l'embout par rapport au levier en assurant un rappel de l'embout.

5. Serrure selon l'une quelconque des revendications précédentes, caractérisée par le fait que les moyens de liaison élastique sont constitués par un ressort (12) formant deux brins (121, 122) élastiques encadrant un tenon de l'embout.

6. Serrure selon l'une quelconque des revendications précédentes, caracterisée par le fait qu'elle présente un organe d'arrêt (5) du verrou (4) en différentes positions.

7. Serrure selon l'une quelconque des revendications précédentes, caractérisé par le fait qu'elle comporte un levier de décondamnation (30) monté pivotant, manoeuvré par la clef et repoussant par sa portée (31) une appendice (46) du verrou (4) pour faire pivoter celui-ci dans le sens du déverrouillage.

## Claims

1. A lock with an electric locking action comprising an electrical actuator (2) for displacing an end portion (21) with an alternating rectilinear movement, a locking lever (1) and a lock member (4) which pivots about an axis (42) by way of pivoting means (47, 48) cooperating with an entrainment member (23) provided on the end portion (21), characterised in that the actuator (2) is powered twice in succession from a remote control pulse, so as to displace downwardly a first time the end portion (21) which in response places the lever (1) in a position providing the locking action, and to displace downwardly a second time the end portion (21) which in response places the lock member (4) in a super-locking position in which it provides for locking of the locking lever (1).

2. A lock according to claim 1 characterised in that the lock member comprises two locking ramps (47, 48) co-operating with the entrainment member (23) of the end portion so as to provide for pivotal movement of said lock member and an unlocking ramp (49) co-operating with said entrainment member so as to provide for pivotal movement of said lock member in the direction of unlocking.

3. A lock according to either one of the preceding claims characterised in that the lock member (4) comprises a cam (45) for producing a pivotal movement of said lock member after a pivotal movement induced by a locking ramp (47).

4. A lock according to any one of the preceding claims characterised in that the end portion (21) is connected to the locking lever (1) by resilient connecting means (12) so as to permit relative motion of the end portion with respect to the lever while providing for a return movement of the end portion.

5. A lock according to any one of the preceding claims characterised in that the resilient connecting means are formed by a spring (12) forming two resilient limbs (121, 122) which embrace a lug on the end portion.

6. A lock according to any one of the preceding claims characterised in that it has a member (5) for stopping the lock member (4) in different positions.

7. A lock according to any one of the preceding claims characterised in that it comprises a pivotally mounted release lever (30) which is operated by the key and which by means of its bearing surface (31) pushes back a projection (46) on the lock member (4) to pivot the latter in the release direction.

## Patentansprüche

1. Schloß mit elektrischer Verriegelung, mit einem elektrischen Betätigungsteil (2), das in abwechselnder gerader Bewegung einen Zapfen (21), einen Sperrhebel (1) und einen Riegel (4) verschiebt, der um eine Achse (42) mittels einer Schwenkanordnung (47, 48) verschwenkbar ist, welche mit einem am Zapfen (21) vorgesehenen Antriebsteil (23) zusammenwirkt, dadurch gekennzeichnet, daß das Betätigungsteil (2) zweimal aufeinanderfolgend gespeist wird, ausgehend von einem ferngesteuerten Impuls, so daß es den Zapfen (21) ein erstes Mal nach unten verschiebt, der wiederum den Hebel (1) in eine Sperstellung bewegt und den Zapfen (21) ein zweites Mal nach unten verschiebt, der wiederum den Riegel (4) in eine Supersperrstellung bewegt, in der er die Verriegelung des Sperrhebels bewirkt.

2. Schloß nach Anspruch 1, dadurch gekennzeichnet, daß der Riegel (2) Verriegelungsflanken (47, 48) aufweist, die mit dem Antriebsteil (23) des Zapfens zusammenwirkt, um eine Verschwenkung des Riegels zu gewährleisten, während eine Entriegelungsflanke (49) mit dem Antriebsteil (23) zusammenwirkt, um eine Verschwenkung des Riegels in Entriegelungsrichtung zu gewährleisten.

3. Schloß nach einem der vorhergehenden Ansprüche, dadurch gekennzeichnet, daß der Riegel (4) einen Nocken (45) aufweist, welcher ein Verschwenken des Riegels nach einer durch die Verriegelungsflanke (47) bedingten Verschwenkung bewirkt.

4. Schloß nach einem der vorhergehenden Ansprüche, dadurch gekennzeichnet, daß der Zapfen (21) mit dem Sperrhebel (11) über eine elastische Verbindung (12) derart verbunden ist, daß er ein Durchfedern des Zapfens bezüglich des Hebels ermöglicht sowie eine Rückholung des Zapfens.

5. Schloß nach einem der vorhergehenden Ansprüche, dadurch gekennzeichnet, daß die elastische Verbindungsanordnung aus einer Feder (12) besteht, mit zwei elastischen Abschnitten (121, 122), welche einen Zapfenmitnehmer umgeben.

6. Schloß nach einem der vorhergehenden Ansprüche, dadurch gekennzeichnet, daß es ein Anschlagteil (5) für den Riegel (4) in verschiedenen Stellungen aufweist.

7. Schloß nach einem der vorhergehenden Ansprüche, dadurch gekennzeichnet, daß es einen Entriegelungshebel (30) aufweist, der durch einen Schlüssel betätigbar ist und durch einen Anschlag (31) einen Vorsprung (46) des Riegels (4) beaufschlagt, um diesen in Entriegelungsrichtung zu verschwenken.
